# EUROPÄISCHE PATENTSCHRIFT

(11) **EP 0 824 163 B1**
(45) Veröffentlichungstag und Bekanntmachung des Hinweises auf die Patenterteilung: **31.03.2004**
(21) Anmeldenummer: 97890131.2
(22) Anmeldetag: 09.07.1997
(51) Int. Cl.: E01B 27/04

(54) **Gleisbaumaschine zum Aushub von Bettungsmaterial**
Track maintenance machine for removing the ballast
Machine de construction pour voie ferrée pour enlever le ballast

(30) Priorität: 14.08.1996 AT 146996
(43) Veröffentlichungstag der Anmeldung: 18.02.1998
(73) Patentinhaber: Franz Plasser Bahnbaumaschinen- Industriegesellschaft m.b.H., 1010 Wien (AT)
(72) Erfinder: Theurer, Josef, 1010 Wien (AT)

(56) Entgegenhaltungen:
- DE-A- 2 423 789
- DE-A- 4 343 148
- DE-B- 2 252 056
- US-A- 5 257 580

## Beschreibung

Die Erfindung betrifft eine Gleisbaumaschine zum Aushub von Bettungsmaterial eines Gleises mit einem auf Schienenfahrwerken abgestützten, einen nach oben gekröpft ausgebildeten Abschnitt aufweisenden Maschinenrahmen, dem bezüglich der Arbeitsrichtung der Maschine eine Schotteraufnahmeeinrichtung mit einer Schotterabwurfstelle, eine durch Antriebe höhenverstellbare Aushubkette, eine Gleishebeeinrichtung, eine Arbeitskabine und eine Transporteinrichtung zum Abtransport des durch die Aushubkette aufgenommenen Bettungsmaterials in Maschinenlängsrichtung zugeordnet sind.

Durch die gattungsgemäße EP 0 663 472 A1 ist eine Gleisbaumaschine zur Reinigung der Schotterbettung eines Gleises bekannt, wobei der um den Maschinenrahmen herumgeführten Aushubkette eine Siebanlage zugeordnet ist. Durch eine im hinteren Endbereich befindliche Schotteraufnahmeeinrichtung besteht die Möglichkeit, zusätzlich zum gereinigten Schotter in einem Speicherwagen vorrätig gehaltenen Schotter zur Herstellung der neuen Schotterbettung zuzuführen. Der Aushubkette ist ein mit einer Unterdruckanlage in Verbindung stehendes, höhen- und querverstellbares Saugrohr vorgeordnet. Mit diesem besteht die Möglichkeit, vor dem Einsatz der Aushubkette Schotter zur Bildung eines sogenannten Kofferloches abzusaugen. Diese Ausnehmung ist für das Einschieben eines Querkettenabschnittes der Aushubkette in die Schotterbettung unterhalb des Gleises erforderlich.

Eine weitere Gleisbaumaschine ist durch US 5 257 580 bekannt und dient zum Aushub von Bettungsmaterial in Verbindung mit der Herstellung einer Planumschutzschichte. Die für eine hohe Aushubleistung ensprechend groß dimensionierte Aushubkette ist in ihrem oberen Endbereich um den Maschinenrahmen herumgeführt, wodurch dieser in diesem Abschnitt einen reduzierten Querschnitt mit einem daraus resultierenden konstruktiv vergrößerten Aufwand aufweisen muß. Mit der im hinteren Endbereich positionierten Schotteraufnahmeeinrichtung ist eine kontinuierliche Zufuhr von neuem Schotter möglich, während der verunreinigte Schotter durch die Aushubkette und die Transporteinrichtung vorgeordneten Speicherwagen zugeführt wird.

Das in Arbeitsrichtung der Aushubkette vorgeordnete vierachsige Schienenfahrwerk ist in Maschinenlängsrichtung relativ zum Maschinenrahmen verschiebbar ausgebildet, so daß das Gleis für einen ungestörten Einsatz der entsprechend groß dimensionierten Aushubkette entsprechend hoch anhebbar ist.

Schließlich ist es auch noch durch US 4 502 389 und US 4 357 874 bereits bekannt, in Verbindung mit der abschnittsweisen Entfernung eines Gleisjoches eine Aushubkette zur Entfernung der Schotterbettung einzusetzen. Dazu muß allerdings der Maschinenrahmen unter entsprechend weiter Distanzierung der Schienenfahrwerke länger als einem Gleisjochabschnitt entsprechend ausgebildet werden.

Die Aufgabe der vorliegenden Erfindung liegt nun in der Schaffung einer Gleisbaumaschine der gattungsgemäßen Art, die sich besonders für einen raschen und effizienten Arbeitseinsatz in kürzeren Gleisabschnitten eignet.

Diese Aufgabe wird erfindungsgemäß mit einer Gleisbaumaschine der eingangs beschriebenen Art dadurch gelöst, daß die Aushubkette mit ihrem im oberen Endbereich positionierten Kettenantrieb sowie ein Schotterräumaggregat mit einem durch Antriebe höhen- und senkrecht zur Maschinenlängsrichtung querverstellbaren Schotterräumorgan unterhalb des nach oben gekröpft ausgebildeten Abschnittes und die Gleishebeeinrichtung zwischen Aushubkette und Schotterräumaggregat angeordnet sind, und daß als Schotterabwurfstelle ausgebildete Schurren unmittelbar hinter einem unterhalb der Aushubkette befindlichen Aufnahmeende der Transporteinrichtung angeordnet sind.

Eine mit diesen Merkmalen ausgestattete Maschine ist mit einem Minimum an konstruktivem Aufwand herstellbar und insbesondere in Verbindung mit dem Schotterräumaggregat auch in kurzen Gleissperrzeiten effizient einsetzbar. Ein reduzierter konstruktiver Aufwand ergibt sich besonders durch die vereinfachte Rahmenausbildung, bei der sich eine aufwendige Querschnittsreduktion zur Umschließung durch die Aushubkette erübrigt. Die aus der Anordnung der Aushubkette unterhalb des Maschinenrahmens resultierende verkürzte Kettenlänge ergibt auch einen kürzeren Transportweg zum Abwurf des Bettungsmaterials auf die Transporteinrichtung. Mit dem Schotterräumaggregat ist in besonders rascher und vereinfachter Weise ein querverlaufender Kanal unterhalb des Gleises zum Einfädeln der Aushubkette herstellbar. Außerdem ist durch die Anordnung der Aushubkette und des Schotterräumaggregates unterhalb des nach oben gekröpften Abschnittes des Maschinenrahmens eine besonders gute Sicht von der Arbeitskabine aus erreichbar.

Weitere Vorteile der Erfindung ergeben sich aus den Unteransprüchen und der Zeichnung.

Im folgenden wird die Erfindung anhand eines in der Zeichnung dargestellten Ausführungsbeispieles näher beschrieben.

Es zeigen:
Fig. 1 eine Seitenansicht der Maschine mit einer Aushubkette auf einem vorgeordneten Schotterräumaggregat,
Fig. 2 eine vergrößerte Ansicht des Schotterräumaggregates in Maschinenlängsrichtung, und
Fig. 3 eine vergrößerte Detailansicht der Aushubkette.

Die vereinfacht dargestellte Gleisbaumaschine 1 weist einen auf Schienenfahrwerken 2 abgestützten Maschinenrahmen 3 auf und ist auf einem aus Schienen 4 und Schwellen 5 gebildeten Gleis 6 in der durch einen Pfeil 7 dargestellten Arbeitsrichtung verfahrbar.

In einem zwischen den Schienenfahrwerken 2 befindlichen, nach oben gekröpft ausgebildeten Abschnitt 8 des Maschinenrahmens 3 sind eine durch Antriebe 9 höhenverstellbare Aushubkette 10, eine durch Antriebe 11 höhenverstellbare Gleishebeeinrichtung 12 sowie ein Schotterräumaggregat 13 positioniert. Dieses ist mit durch Antriebe 14 höhen- und senkrecht zur Maschinenlängsrichtung verstellbaren Schotterräumorganen 15 ausgestattet. Sowohl die Aushubkette 10 mit ihrem im oberen Endbereich positionierten Kettenantrieb 16 als auch das Schotterräumaggregat 13 sind unterhalb des nach oben gekröpft ausgebildeten Abschnittes 8 des Maschinenrahmens 3 positioniert. Ein bezüglich der Vertikalen höchster Punkt 17 der Aushubkette 10 ist in deren Arbeitsposition von einer durch Radaufstandspunkte 18 der Schienenfahrwerke 2 gebildeten Referenzebene 19 höchstens zwei Meter distanziert. Damit ergibt sich ein kurzer Transportweg für das Bettungsmaterial von einem den untersten Abschnitt bildenden, senkrecht zum Gleis verlaufenden Querkettentrum 20 und dem höchsten Punkt 17.

Zum Abtransport des durch die Aushubkette 10 aufgenommenen Bettungsmaterials bzw. Schotters ist eine in Maschinenlängsrichtung verlaufende Transporteinrichtung 21 vorgesehen. Ein unmittelbar unterhalb des höchsten Punktes 17 der Aushubkette 10 befindliches Aufnahmeende 22 der Transporteinrichtung 21 ist höchstens einen Meter von der Referenzebene 19 distanziert angeordnet. Die Transporteinrichtung 21 setzt sich aus einem ersten, oberhalb des Schotterräumaggregates 13 angeordneten Förderband 23 sowie einem am vorderen Maschinenende um eine vertikale Achse 24 drehbar gelagerten und durch einen Antrieb 25 relativ zum Maschinenrahmen 3 in Maschinenlängsrichtung verschiebbaren zweiten Förderband 26 zusammen.

Im hinteren Endbereich der Maschine 1 befindet sich eine Schotteraufnahmeeinrichtung 27 mit einer Schotterabwurfstelle 28. Diese ist in Form von senkrecht zur Maschinenlängsrichtung voneinander distanzierten, unmittelbar oberhalb der Schwellen 5 positionierten Schurren 29 ausgebildet. Diese sind unmittelbar hinter dem Aufnahmeende 22 der Transporteinrichtung 21 positioniert. Die Schotteraufnahmeeinrichtung 27 weist einen Schotterspeicher 30 mit einem in Maschinenlängsrichtung verlaufenden, bodenseitigen Förderband 31 auf. Einem Abwurfende 32 des Förderbandes 31 sind die durch Antriebe 33 höhenverstellbaren Schurren 29 zugeordnet.

Sowohl unmittelbar vor dem als auch oberhalb des Schotterräumaggregates 13 befindet sich eine Arbeitskabine 34,35 mit zentralen Steuereinrichtungen 36. Die Schienenfahrwerke 2 sind als Drehgestellfahrwerke mit jeweils zwei Radachsen 37 ausgebildet, von denen jeder ein eigener Fahrantrieb 38 zugeordnet ist. Sowohl an das vordere als auch hintere Ende der Maschine 1 sind (nicht bzw. nur andeutungsweise dargestellte) Speicherwagen angekuppelt, die jeweils ein Boden- und Übergabeförderband aufweisen.

Wie in Fig. 2 ersichtlich, ist jeweils ein Paar von im Bereich einer Gleishälfte befindlichen Schotterräumorganen 15 auf einem Tragrahmen 42 gelagert, der auf horizontal und senkrecht zur Maschinenlängsrichtung verlaufenden Führungssäulen 43 querverschiebbar gelagert ist. Jedes von der Gleismitte weiter distanzierte bzw. äußere Räumorgan 15 ist um eine in Maschinenlängsrichtung verlaufende Achse 44 verschwenkbar am Tragrahmen 42 gelagert und mit Hilfe eines Antriebes 45 von einer in vertikalen Linien dargestellten Position in eine in strichpunktierten Linien dargestellte Position verschwenkbar. Damit kann der Schotter in den äußeren Flankenbereich der Schotterbettung verlagert werden. Jeder Tragrahmen 42 ist mit Hilfe der vertikalen Antriebe 14 über vertikale Führungssäulen 46 höhenverstellbar.

Mit den insgesamt vier in Maschinenquerrichtung voneinander distanziert angeordneten Schotterräumorganen 15 des Schotterräumaggregates 13 kann ein in strichpunktierten Linien dargestellter Kanal 39 in der Schotterbettung gebildet werden, indem der Schotter seitlich in Richtung zur Schotterbettflanke verlagert wird. In diesen Kanal 39 kann das Querkettentrum 20 der Aushubkette 10 mühelos unter das Gleis 6 eingeführt werden. Anschließend wird die Maschine 1 so lange verfahren, bis beide Längsteile 40 der Aushubkette 10 mit Hilfe eines Schnellverschlußes 41 (s. Fig. 3) mit dem Querkettentrum 20 verbindbar sind.

Der in Fig. 3 dargestellte Schnellverschluß 41 der Aushubkette 10 ist als Hydraulikzylinder 47 ausgebildet, der am Längsteil 40 der Aushubkette 10 befestigt ist. Ein am Querkettentrum 20 befestigter Flansch 48 ist über einen Bolzen 49 mit einer Kolbenstange des Hydraulikzylinders 47 verbindbar.

## Patentansprüche

1. Gleisbaumaschine (1) zum Aushub von Bettungsmaterial eines Gleises mit einem auf Schienenfahrwerken (2) abgestützten, einen nach oben gekröpft ausgebildeten Abschnitt (8) aufweisenden Maschinenrahmen (3), dem bezüglich der Arbeitsrichtung der Maschine (1) eine Schotteraufnahmeeinrichtung (27) mit einer Schotterabwurfstelle (28), eine durch Antriebe (9) höhenverstellbare Aushubkette (10), eine Gleishebeeinrichtung (12), eine Arbeitskabine (35) und eine Transporteinrichtung (21) zum Abtransport des durch die Aushubkette (10) aufgenommenen Bettungsmaterials in Maschinenlängsrichtung zugeordnet sind, **dadurch gekennzeichnet, daß** die Aushubkette (10) mit ihrem im oberen Endbereich positionierten Kettenantrieb (16) sowie ein Schotterräumaggregat (13) mit einem durch Antriebe (14) höhen- und senkrecht zur Maschinenlängsrichtung querverstellbaren Schotterräumorgan (15) unterhalb des nach oben gekröpft ausgebildeten Abschnittes (8) und die Gleishebeeinrichtung (12) zwischen Aushubkette (10) und Schotterräumaggregat (13) angeordnet sind, und daß als Schotterabwurfstelle (28) ausgebildete Schurren (29) unmittelbar hinter einem unterhalb der Aushubkette (10) befindlichen Aufnahmeende (22) der Transporteinrichtung (21) angeordnet sind.

2. Maschine nach Anspruch 1, **dadurch gekennzeichnet, daß** ein bezüglich der Vertikalen höchster Punkt (17) der Aushubkette (10) in deren Arbeitsposition von einer durch Radaufstandspunkte (18) der Schienenfahrwerke (2) gebildeten Referenzebene (19) höchstens zwei Meter distanziert ist.

3. Maschine nach einem der Ansprüche 1 oder 2, **dadurch gekennzeichnet, daß** das Aufnahmeende (22) der Transporteinrichtung (21) zum Abtransport des durch die Aushubkette (10) aufgenommenen Bettungsmaterials höchstens einen Meter von der Referenzebene (19) distanziert angeordnet ist.

4. Maschine nach einem der Ansprüche 1 bis 3, **dadurch gekennzeichnet, daß** die Arbeitskabine (34) in Arbeitsrichtung unmittelbar vor dem Schotterräumaggregat (13) positioniert ist.

5. Maschine nach Anspruch 4, **dadurch gekennzeichnet, daß** unmittelbar oberhalb des Schotterräumaggregates (13) eine zusätzliche Arbeitskabine (35) vorgesehen ist.

6. Maschine nach einem der Ansprüche 1 bis 5, **dadurch gekennzeichnet, daß** als Schienenfahrwerke (2) jeweils zwei Radachsen (37) aufweisende Drehgestellfahrwerke vorgesehen sind, wobei jeder Radachse (37) ein eigener Fahrantrieb (38) zugeordnet ist.

7. Maschine nach einem der Ansprüche 1 bis 6, **dadurch gekennzeichnet, daß** die als Schotterspeicher (30) mit einem bodenseitigen Förderband (31) ausgebildete Schotteraufnahmeeinrichtung (27) am bezüglich der Arbeitsrichtung der Maschine (1) hinteren Ende des Maschinenrahmens (3) vorgesehen ist, und einem Abwurfende (32) des Förderbandes (31) durch Antriebe (33) höhenverstellbare Schurren (29) zugeordnet sind.

8. Maschine nach einem der Ansprüche 1 bis 7, **dadurch gekennzeichnet, daß** die Transporteinrichtung (21) aus einem ersten, oberhalb des Schotterräumaggregates (13) angeordneten Förderband (23) sowie aus einem bezüglich der Arbeitsrichtung am vorderen Maschinenende um eine vertikale Achse (24) drehbar gelagerten und durch einen Antrieb (25) relativ zum Maschinenrahmen (3) in Maschinenlängsrichtung verschiebbaren zweiten Förderband (26) gebildet ist.

## Claims

1. A track maintenance machine (1) for excavating ballast bed material of a track, comprising a machine frame (3) supported on on-track undercarriages (2) and having an upwardly recessed portion (8) with which there are associated, with respect to the working direction of the machine (1), a ballast receiving unit (27) with a ballast discharge position (28), an excavating chain (10) which is vertically adjustable by means of drives (9), a track lifting unit (12), an operator's cab (35) and a conveyor unit (21) for removing the ballast bed material taken up by the excavating chain (10) in the longitudinal direction of the machine, **characterised in that** the excavating chain (10) with its chain drive (16) positioned in the upper end region and also a ballast clearing unit (13) with a ballast clearing component (15) which is adjustable vertically and transversely perpendicularly to the longitudinal direction of the machine by means of drives (14) are arranged underneath the upwardly recessed portion (8) and the track lifting unit (12) is arranged between the excavating chain (10) and the ballast clearing unit (13), and **in that** chutes (29) designed as the ballast discharge position (28) are arranged immediately following an intake end (22) of the conveyor unit (21) located underneath the excavating chain (10).

2. A machine according to claim 1, **characterised in that** a highest point (17) of the excavating chain (10) with respect to the vertical is a maximum of two metres away in the operating position thereof from a reference plane (19) formed by wheel contact points (18) of the on-track undercarriages (2).

3. A machine according to one of claims 1 or 2, **characterised in that** the intake end (22) of the conveyor unit (21) for removing the ballast bed material taken up by the excavating chain (10) is arranged a maximum of one metre away from the reference plane (19).

4. A machine according to one of claims 1 to 3,**characterised in that** the operator's cab (34) is located immediately preceding the ballast clearing unit (13) in the working direction.

5. A machine according to claim 4, **characterised in that** an additional operator's cab (35) is provided immediately above the ballast clearing unit (13).

6. A machine according to one of claims 1 to 5, **characterised in that** bogie undercarriages each having two axles (37) are provided as the on-track undercarriages (2), each axle (37) having its own motive drive (38) associated therewith.

7. A machine according to one of claims 1 to 6, **characterised in that** the ballast receiving unit (27) designed as a ballast store (30) with a floor conveyor belt (31) is provided at the rear end of the machine frame (3) with respect to the working direction of the machine (1), and chutes (29) which are vertically adjustable by means of drives (33) are associated with a discharge end (32) of the conveyor belt (31).

8. A machine according to one of claims 1 to 7, **characterised in that** the conveyor unit (21) is composed of a first conveyor belt (23) arranged above the ballast clearing unit (13) and a second conveyor belt (26) mounted at the front machine end with respect to the working direction for rotation around a vertical axis (24) and displaceable by means of a drive (25) relative to the machine frame (3) in the longitudinal direction of the machine.

## Revendications

1. Machine de construction de voie ferrée (1) pour l'enlèvement de matériau de ballastage d'une voie ferrée avec un châssis de machine (3) présentant un tronçon (8) de forme recourbée vers le haut et supporté par des boggies (2), auquel sont associés, dans le sens de fonctionnement de la machine (1), un dispositif de réception du ballast (27) avec une station de déversement de ballast (28), une chaîne d'enlèvement (10) réglable en hauteur grâce à des dispositifs d'entraînement (9), un dispositif de soulèvement de la voie ferrée (12), une cabine de pilotage (35) et un dispositif de transport (21) pour l'évacuation du matériau de ballastage saisi par la chaîne d'enlèvement (10) dans le sens longitudinal de la machine, **caractérisée en ce que** la chaîne d'enlèvement (10) avec son dispositif d'entraînement de chaîne (16) situé dans la zone terminale supérieure ainsi qu'un agrégat de déblaiement de ballast (13) avec un organe de déblaiement de ballast (15) réglable transversalement en hauteur et perpendiculairement au sens longitudinal de la machine grâce à des dispositifs d'entraînement (14) sont disposés sous le tronçon (8) de forme recourbée vers le haut et le dispositif de soulèvement de la voie ferrée (12) est disposé entre la chaîne d'enlèvement (10) et l'agrégat de déblaiement de ballast (13) et **en ce que** les goulottes (29) conçues en tant que station de déversement de ballast (28) sont disposées juste derrière une extrémité de réception (22) du dispositif de transport (21) se trouvant sous la chaîne d'enlèvement (10).

2. Machine selon la revendication 1, **caractérisée en ce que** le point le plus haut (17), par rapport à la verticale, de la chaîne d'enlèvement (10) est, dans sa position de travail, écarté de deux mètres au maximum d'un plan de référence (19) formé par les points de contact (18) des roues des boggies (2).

3. Machine selon l'une quelconque des revendications 1 ou 2, **caractérisée en ce que** l'extrémité de réception (22) du dispositif de transport (21) destiné à l'évacuation du matériau de ballastage saisi par la chaîne d'enlèvement (10) est disposée à une distance d'un mètre au maximum du plan de référence (19).

4. Machine selon l'une quelconque des revendications 1 à 3, **caractérisée en ce que** la cabine de pilotage (34) est située, dans le sens de fonctionnement, juste avant l'agrégat de déblaiement de ballast (13).

5. Machine selon la revendication 4, **caractérisée en ce qu'**une cabine de pilotage supplémentaire (35) est prévue juste au-dessus de l'agrégat de déblaiement de ballast (13).

6. Machine selon l'une quelconque des revendications 1 à 5, **caractérisée en ce que** les boggies (2) sont conçus en tant que boggies pivotants avec deux essieux (37) chacun, chaque essieu (37) disposant de son propre mécanisme de translation (38).

7. Machine selon l'une quelconque des revendications 1 à 6, **caractérisée en ce que** le dispositif de réception du ballast (27), conçu en tant que réserve à ballast (30) est équipé d'une bande transporteuse de fond (31) à l'extrémité arrière du châssis de la machine (3) par rapport au sens de fonctionnement de la machine (1) et **en ce que** des goulottes (29) réglables en hauteur par des dispositifs d'entraînement (33) sont associées à une extrémité de déversement (32) de la bande transporteuse (31).

8. Machine selon l'une quelconque des revendications 1 à 7, **caractérisée en ce que** le dispositif de transport (21) se compose d'une première bande transporteuse (23) disposée au-dessus de l'agrégat de déblaiement de ballast (13) ainsi que d'une deuxième bande transporteuse (26) pouvant se déplacer dans le sens longitudinal de la machine par rapport au châssis de la machine (3) grâce à un dispositif d'entraînement (25) et montée de manière à pouvoir tourner, à l'extrémité avant de la machine par rapport au sens de fonctionnement, autour d'un axe vertical (24).
